# EUROPÄISCHE PATENTSCHRIFT

(11) **EP 3 552 219 B1**
(45) Veröffentlichungstag und Bekanntmachung des Hinweises auf die Patenterteilung: **19.05.2021**
(21) Anmeldenummer: 17808504.9
(22) Anmeldetag: 06.12.2017
(51) Int. Cl.: H01B 17/52, H01B 17/44, H01B 17/02

(54) **HOCHSPANNUNGSISOLATOR MIT LICHTBOGENSCHUTZRING**
HIGH VOLTAGE ISOLATOR WITH ARC PROTECTION RING
ISOLANT HAUTE TENSION DOTÉ D'UN ANNEAU DE GARDE CONTRE LES ARCS ÉLECTRIQUES

(30) Priorität: 06.12.2016 EP 16202324
(43) Veröffentlichungstag der Anmeldung: 16.10.2019
(73) Patentinhaber: Bayernwerk Netz GmbH, 93049 Regensburg (DE)
(72) Erfinder: TAUBER, Wolfgang, 92676 Eschenbach (DE)
(74) Vertreter: Glawe, Delfs, Moll
(86) Internationale Anmeldenummer: PCT/EP2017/081606
(87) Internationale Veröffentlichungsnummer: WO 2018/104353

(56) Entgegenhaltungen:
- CN-A- 1 529 324
- CN-A- 103 700 453
- CN-U- 203 338 884
- CN-Y- 2 872 557
- CN-Y- 201 298 408
- JP-B2- 3 217 525

## Beschreibung

Die Erfindung betrifft einen Hochspannungsisolator mit Lichtbogenschutzring.

Überirdische Hochspannungsleitungen sind regelmäßig über Hochspannungsmasten geführt. Um die Hochspannungsmasten elektrisch von den Hochspannungsleitungen zu trennen, sind an den Aufhängungspunkten zwischen den Hochspannungsleitungen und den Hochspannungsmasten jeweils Hochspannungsisolatoren vorgesehen. Dabei kommen häufig Langstabisolatoren zum Einsatz, die an Traversen des Hochspannungsmastes aufgehängt sind und an deren freien Ende die Hochspannungsleitung befestigt ist.

In Einzelfällen - bspw. aufgrund eines Blitzschlages oder auch durch stark verschmutzte Isolatoren - kann es zu einem Spannungsüberschlag über dem Hochspannungsisolator kommen, der sich als den eigentlichen Isolator überbrückenden Lichtbogen manifestiert. Um Beschädigungen des Isolators durch das dabei auftretende heiße Lichtbogenplasma zu vermeiden, sind sog. Lichtbogenschutzringe bekannt. Die Lichtbogenschutzringe sind dabei an beiden Enden des eigentlichen Isolators angeordnet und umgeben den Isolator im Wesentlichen ringförmig. Da die Lichtbogenschutzringe aus Metall und somit elektrisch leitend sind, bildet sich der Lichtbogen entweder unmittelbar zwischen den Lichtbogenschutzringen oder die Fußpunkte des Lichtbogens wandern kurz nach der Entstehung des Lichtbogens zu den Lichtbogenschutzringen. In der Folge wird ein direkter Kontakt bzw. eine unmittelbare Nähe zwischen dem Lichtbogen und dem eigentlichen Isolator nur kurzfristig bestehend oder vollständig vermieden. Dadurch können Beschädigungen an dem Isolator reduziert werden

Auch wenn die Hochspannungsisolatoren grundsätzlich ausreichend für die gewünschte Isolation zwischen Hochspannungsleitung und Hochspannungsmast ausgelegt sind, kommt es immer wieder zu den bereits genannten Erdschlüssen und Erdkurzschlüssen, bei denen ein Hochspannungsisolator überbrückt wird und die daran befestigte Hochspannungsleitung über den Hochspannungsmast mit dem Erdpotential verbunden wird. Je nach Sternpunktbehandlung des Hochspannungsnetzes und der Dauer der Netzstörung können diese einpoligen Fehler massive Auswirkungen auf nachgelagerte Netze und angeschlossene Verbraucher haben, weshalb es im Stand der Technik Bestrebungen gibt, diese Störungen zu reduzieren und die Betriebssicherheit zu erhöhen.

Die CN 103 700 453 A beschreibt einen Hochspannungsisolator, bei dem die einzelnen Isolatorschirme abwechselnd alternierende Durchmesser aufweisen. An den Enden der jeweiligen (Teil-) Isolatoren ist jeweils ein Lichtbogenschutzring vorgesehen.

Da als eine Ursache für das Auftreten von Erdschlüssen und Erdkurzschlüssen die Entstehung eines Lichtbogens auf den Hochspannungsisolatoren durch unmittelbar auftreffenden oder abgelagerten Vogeldreck - insbesondere in Kombination mit Feuchtigkeit - identifiziert wurde, schlägt bspw. die technische Spezifikation der Internationalen Elektrotechnischen Kommission IEC/TS 60815-1:200 - Auswahl und Bemessung von Hochspannungsisolatoren für die Anwendung unter Verschmutzungsbedingungen - Teil 1: Begriffe, Informationen und allgemeine Grundlagen vor "... Abschreckungsvorrichtungen oder Vogelstangen anzubringen, die an die örtliche Fauna und an die Konstruktion angepasst sind", um zu vermeiden, dass sich Vögel oberhalb der Hochspannungsisolatoren auf den Hochspannungsmasten niederlassen, ihr Geschäft verrichten und so die Hochspannungsisolatoren verschmutzen. Es hat sich jedoch gezeigt, dass durch entsprechende Vorrichtungen Erdschlüsse und Erdkurzschlüsse nur in überschaubaren Umfang reduziert werden können.

Auch sind Schutzvorrichtungen bekannt, bei denen unmittelbar am Hochspannungsmast oberhalb der Hochspannungsisolatoren auf den Masttraversen Überdachungen vorgesehen werden, die zum Fernhalten von Vogeldreck von den Hochspannungsisolatoren ausgebildet sind. Auch wenn über entsprechende Überdachungen die Verschmutzung der Hochspannungsisolatoren deutlich reduziert werden kann, weisen die Überdachungen gemäß dem Stand der Technik einige Nachteile auf. So sind die Kosten für die Beschaffung und die Montage der Überdachungen erheblich, die Maststatik insbesondere bei Eis, Schnee und Starkwind wird negativ beeinflusst und Wartungsarbeiten an den Masttraversen und den Hochspannungsisolatoren werden erschwert.

Der Erfindung liegt daher die Aufgabe zugrunde, einen Hochspannungsisolator mit Lichtbogenschutzring zu schaffen, bei der die aus dem Stand der Technik bekannten Nachteile nicht mehr oder nur noch in vermindertem Umfang auftreten.

Gelöst wird diese Aufgabe durch einen Hochspannungsisolator gemäß dem Hauptanspruch. Vorteilhafte Weiterbildungen sind Gegenstand der abhängigen Ansprüche.

Demnach betrifft die Erfindung einen Hochspannungsisolator umfassend einen Langstabisolator mit einem Schaft und daran angeordneten kreisförmigen Schirmen, einer Isolatorkappe am oberen Ende des Langstabisolators zur Befestigung des Hochspannungsisolators an einem Hochspannungsmast und einem, die Isolatorkappe oder den der Isolatorkappe nächstliegenden Teil des Langstabisolators umgebenden Lichtbogenschutzring, wobei wenigstens der oberste, der Isolatorkappe nächstliegende Schirm des Langstabisolators als Schutzschirm für die anderen Schirme ausgebildet ist, wobei der maximale Durchmesser der anderen Schirme wenigstens 30 mm kleiner ist als der Innendurchmesser des Lichtbogenschutzrings, der Durchmesser des wenigstens einen Schutzschirms wenigstens 10 mm kleiner ist als der Innendurchmesser des Lichtbogenschutzrings und der Durchmesser des wenigstens einen Schutzschirms wenigstens 20 mm größer ist als der maximale Durchmesser der anderen Schirme.

Erfindungsgemäß ist demnach vorgesehen, wenigstens einen der am Langstabisolator vorgesehenen kreisförmigen Schirme - nämlich wenigstens den der Isolatorkappe nächstliegende und damit oberste Schirm - als Schutzschirm für die anderen Schirme auszugestalten, wobei die Funktionalität des Isolators oder des Lichtbogenschutzrings nicht eingeschränkt werden soll. Mit "anderen Schirmen" sind dabei diejenigen Schirme eines Langstabisolators bezeichnet, die nicht als Schutzschirme oder einem Schutzschirm entsprechend ausgebildet sind.

Der wenigstens eine als Schutzschirm ausgestaltete Schirm des Langstabisolators soll dabei einen um wenigsten 20 mm größeren Radius aufweisen als die anderen Schirme, wobei insbesondere bei alternierenden Durchmessern der anderen Schirme auf den größten Durchmesser der anderen Schirme abgestellt wird. Es hat sich gezeigt, dass durch einen entsprechend größeren Durchmesser des Schutzschirmes bereits ein ausreichender Schutz gegenüber Verschmutzung der darunterliegenden anderen Schirme mit Vogeldreck erreicht werden kann.

Der auf einem Schutzschirm gelandete Vogeldreck kann bei Regen, der aufgrund des größeren Durchmessers insbesondere auf die als Schutzschirme ausgebildeten Schirme auftritt, abgewaschen werden, sodass ein Selbstreinigungseffekt auftritt. Dies gilt insbesondere für den obersten, als Schutzschirm ausgestalteten Schirm des Langstabisolators. Dabei ist aufgrund des um wenigstens 20 mm größeren Durchmessers der Schirme sichergestellt, dass der von denen als Schutzschirme ausgestalteten Schirmen abgelöste Vogeldreck nicht auf den darunterliegenden anderen Schirmen landet.

Indem erfindungsgemäß weiterhin vorgesehen ist, dass der Durchmesser des wenigstens einen als Schutzschirm ausgebildeten Schirm um wenigstens 10 mm kleiner ist als der Innendurchmesser des Lichtbogenschutzrings, wird sichergestellt, dass weder der Lichtbogenschutz beeinträchtigt noch die als Schutzschirme ausgestalteten Schirme beim Auftreten eines Lichtbogens beschädigt werden. Insbesondere wenn nur der oberste Schirm des Isolators als Schutzschirm ausgebildet ist, kann ein Abstand von 10 mm zwischen Schirm und Schutzring ausreichend sein, da aufgrund der sich aus der unmittelbaren Nähe zwischen Schirm und Schutzring in axialer Richtung des Langstabisolators ergebenden Geometrie bei Auftreten eines Lichtbogens mit einem Fußpunkt am Lichtbogenschutzring dieser Schirm ausreichend vom Lichtbogen beabstandet ist und keine Beschädigungen zu erwarten sind. Die anderen Schirme sind aufgrund des um wenigstens 30 mm gegenüber dem Innendurchmesser des Lichtbogenschutzringes geringeren Durchmessers ebenfalls ausreichend vor Beschädigungen durch einen Lichtbogen geschützt.

Es ist bevorzugt, wenn der Durchmesser des wenigstens einen Schutzschirms wenigstens 17,5 mm und/oder höchstens 42,5 mm kleiner ist als der Innendurchmesser des Lichtbogenschutzrings. Durch die genannte Untergrenze wird dabei sichergestellt, dass neben den obersten Schirm auch andere als Schutzschirme ausgebildete Schirme ausreichend vor Beschädigungen durch einen evtl. auftretenden Lichtbogen geschützt sind. Durch die maximale Durchmesserdifferenz von 42,5 mm wird sichergestellt, dass sich der eine Fußpunkt eines evtl. an dem Langstabisolator entstehender Lichtbogen unmittelbar auf den Lichtbogen-Schutzring bewegt.

Vorzugsweise ist der Durchmesser des wenigstens einen Schutzschirms höchstens 40 mm größer als der maximale Durchmesser der anderen Schirme. Ein um maximal 40 mm größerer Durchmesser der Schutzschirme ist ausreichend, um die anderen Schirme vor der Ablagerung von Vogeldreck zu schützen und bei Regen eine leitfähige Benetzung der anderen Schirme mit einem Gemisch aus Wasser und Vogeldreck zu verhindern. Gleichzeitig kann durch eine entsprechende Begrenzung der Durchmesserdifferenz in der Regel erreicht werden, dass die Armaturen zur Befestigung des Hochspannungsisolators sowie der Lichtbogenschutzring gegenüber einem Isolator gemäß dem Stand der Technik mit vergleichbaren Isolationseigenschaften unverändert bleiben kann.

Erfindungsgemäß ist der unterste, von der Isolatorkappe am weitesten entfernte Schirm entsprechend einem Schutzschirm ausgebildet. Auch wenn dieser unterste Schirm gegenüber den anderen Schirmen keine Schutzwirkung gegen Vogeldreck entfalten kann, ist eine Ausgestaltung entsprechend einem Schutzschirm - also insbesondere mit vergleichbarem Durchmesser - vorteilhaft für Transport und Lagerung des Hochspannungsisolators bzw. dessen Langstabisolators.

Erfindungsgemäß ist weiter wenigstens ein nicht an einem Ende des Langstabisolators befindlicher Schirm als Schutzschirm ausgebildet. Indem ein innenliegender Schirm des Langstabisolators als Schutzschirm ausgeführt ist - also einen mit den anderen Schutzschirmen vergleichbaren oder gleichen Durchmesser aufweist -, kann die Gefahr des Durchbrechens des Langstabisolators bei Transport und Lagerung in horizontaler Lage weiter reduziert werden. Insbesondere bei langen Isolatoren kann ein innenliegender Schutzschirm auch die darunterliegenden Schirme vor Verschmutzung von oben, die nicht bereits durch den obersten Schutzschirm abgehalten wurde, schützen. Wenigstens zwei benachbarte andere Schirme des Langstabisolators können unterschiedliche Ausladungen haben. Das Alternieren von Schirmdurchmessern beschränkt sich dann nicht mehr nur auf Paarungen von Schutzschirmen und anderen Schirmen, sondern umfasst ausdrücklich auch wenigstens zwei benachbarte andere Schirme. Durch unterschiedliche Ausladungen jeweils benachbarter Schirme kann die Kriechstrecke über den Isolator verlängert werden.

Der Langstabisolator kann wenigstens zehn, vorzugsweise wenigstens fünfzehn Schirme umfassen und/oder aus Keramik oder glasfaserverstärktem Kunststoff sein. Insbesondere kann der Langstabisolator gemäß den Normen DIN EN 61466/2 (Verbund-Langstabisolator) oder DIN 48006/2 (Langstabisolator) ausgebildet sein, wobei die als Schutzschirm ausgebildeten Schirme Abwandlungen von diesen Normen darstellen. Die einzelnen Schirme des Langstabisolators können an ihrer Außenkante umlaufende Tropfkanten aufweisen. Der Hochspannungsisolator kann auch an seinem unteren Ende einen Lichtbogenschutzring aufweisen.

Die Erfindung wird nun anhand vorteilhafter Ausführungsformen unter Bezugnahme auf die beigefügten Zeichnungen beispielhaft beschrieben. Es zeigen:
- Figur 1:: ein nicht erfindungsgemäßes Beispiel eines Hochspannungsisolators mit Lichtbogenschutzring; und
- Figur 2:: ein Ausführungsbeispiel eines erfindungsgemäßen Hochspannungsisolators mit Lichtbogenschutzring.

In Figur 1 ist ein Beispiel eines nicht erfindungsgemäßen Hochspannungsisolators 1 dargestellt.

Der Hochspannungsisolator 1 umfasst einen Langstabisolator 10, der an seinem oberen Ende mit einer Isolatorkappe 2 verbunden ist. Über diese als Gabelkappe ausgestaltete Isolatorkappe 2 lässt sich der Hochspannungsisolator 1 bspw. an einer Traverse eines Hochspannungsmasts befestigten. An dem unteren Ende des Langstabisolators 10 ist ebenfalls eine als Gabelkappe ausgestaltete Isolatorkappe 2' vorgesehen. An dieser unteren Isolatorkappe 2' kann die Hochspannungsleitung befestigt werden. Um die Isolatorkappen 2, 2' ist jeweils ein Lichtbogenschutzring 3, 3' angeordnet, welche die jeweiligen Enden des Langstabisolators 10 umgeben. Die Lichtbogenschutzringe 3, 3' sind dabei als Metallringe ausgebildet, die im Falle eines Lichtbogens über den Hochspannungsisolator Fußpunkte bilden können, über den der Lichtbogenstrom in die Erde abgeleitet wird. Dabei können die beiden Lichtbogenschutzringe 3, 3' Hornableiter aufweisen, um selbstverlöschend zu sein.

Der Langstabisolator 10 ist aus Keramik gefertigt und umfasst einen Schaft 11 und daran angeordnete kreisförmige Schirme 12. Im dargestellten Beispiel sind zwanzig Schirme 12 vorgesehen. Der Langstabisolator 10 und damit auch die Schirme 12 sind im Wesentlichen gemäß der Norm DIN 48006/2 ausgeführt, wobei sämtliche Schirme 12 an ihrer Außenkante umlaufende Tropfkanten 13 aufweisen. In der Folge kann es sich auch bei den Isolatorkappen 2, 2' und den Lichtbogenschutzringen 3, 3' ebenfalls um standardisierte Bauteile handeln.

Abweichend von der genannten Norm ist jedoch der oberste, also der oberen Isolatorkappe 2 nächstliegende Schirm 12 des Langstabisolators 10 als Schutzschirm 12' ausgestaltet. Während die anderen, nicht als Schutzschirme ausgebildeten Schirme 12" einen maximalen Durchmesser aufweisen, der um ca. 37,5 mm kleiner ist als der Innendurchmesser der Lichtbogenschutzringe 3, 3' ist der Durchmesser des Schutzschirmes 12' nur um ca. 17,5 mm kleiner als der Innendurchmesser des oberen Lichtbogenschutzringes 3. Der Durchmesser des Schutzschirms 12' ist somit um ca. 20 mm größer als der maximale Durchmesser der anderen Schirme 12".

Durch die Ausgestaltung des obersten Schirms 12 des Langstabisolators 10 als Schutzschirm 12' werden die darunter liegenden anderen Schirme 12" vor Vogeldreck geschützt. Gleichzeitig wird die Funktionalität der Lichtbogenschutzringe 3, 3' in keiner Weise eingeschränkt.

In Figur 2 ist ein Ausführungsbeispiel eines erfindungsgemäßen Hochspannungsisolators 1 dargestellt. Der Hochspannungsisolator 1 gleicht dabei in weiten Teilen demjenigen aus Figur 1, weshalb auf die obigen Ausführungen verwiesen wird. Lediglich der Langstabisolator 10 ist, wie nachfolgend erläutert, von dem Beispiel gemäß Figur 1 abweichend ausgeführt.

Der Langstabisolator 10 ist erneut aus Keramik gefertigt und umfasst einen Schaft 11 und daran angeordnete kreisförmige Schirme 12, wobei jedoch grundsätzlich jeweils benachbarte Schirme 12 unterschiedliche Ausladungen bzw. Durchmesser haben. Die Schirme 12 sind jeweils analog zur Norm DIN 48006/2 ausgeführt und weisen - wenn auch in Figur 2 nicht explizit dargestellt - jeweils eine Tropfkante 13 (vgl. Figur 1) auf. Der oberste, der oberen Isolatorkappe 2 nächstliegende Schirm 12 des Langstabisolators 10 und ein mittig und somit nicht am Ende des Langstabisolators 10 befindlicher Schirm 12 sind jeweils als Schutzschirm 12', der unterste, der unteren Isolatorkappe 2' nächstliegende Schirm entsprechend einem Schutzschirm 12' ausgestaltet. Die fraglichen Schirme 12' weisen einen Durchmesser auf, der um ca. 17,5 mm kleiner ist als der Innendurchmesser der beiden Lichtbogenschutzringe 3, 3'. Gleichzeitig ist der Durchmesser dieser Schirme 12 um ca. 20 mm größer als der maximale Durchmesser derjenigen Schirme 12", die nicht als Schutzschirm 12' oder entsprechend einem Schutzschirm 12' ausgestaltet sind. Somit ergibt sich bei den größeren der nicht als Schutzschirme 12' ausgebildeten anderen Schirme 12" ein gegenüber dem Innendurchmesser der Lichtbogenschutzringen 3, 3' um ca. 37,5 mm kleinerer Durchmesser, während die kleineren der anderen Schirme im dargestellten Ausführungsbeispiel um ca. 47,5 mm kleiner sind als der genannte Innendurchmesser.

Die Schutzschirme 12` am oberen Ende sowie in der Mitte des Langstabisolators 10 bieten gegenüber den jeweils darunterliegenden Schirmen 12" einen Schutz vor Verschmutzung, insbesondere durch Vogeldreck. Der entsprechend einem Schutzschirm 12' ausgebildete unterste Schirm 12 des Langstabisolators 10 erleichtert zusammen mit den anderen Schutzschirmen 12' im Wesentlichen den Transport und die Lagerung des Langstabisolators 10 in horizontaler Lage, insbesondere auch bevor die Isolatorkappen 2, 2'am Langstabisolator 10 angebracht werden.

## Patentansprüche

1. Hochspannungsisolator (1) umfassend einen Langstabisolator (10) mit einem Schaft (11) und wenigstens zehn daran angeordneten kreisförmigen Schirmen (12), eine Isolatorkappe (2) am oberen Ende des Langstabisolators (10) zur Befestigung des Hochspannungsisolators (1) an einem Hochspannungsmast und einen, die Isolatorkappe (2) oder den der Isolatorkappe (2) nächstliegenden Teil des Langstabisolators (10) umgebenden Lichtbogenschutzring (3),
**dadurch gekennzeichnet, dass**
der oberste, der Isolatorkappe (2) nächstliegende Schirm (12) des Langstabisolators (10), der unterste, von der Isolatorkappe (2) am oberen Ende des Langstabisolators (10) am weitesten entfernte Schirm (12) sowie ein nicht an einem Ende des Langstabisolators (10) befindlicher Schirm (12) jeweils als Schutzschirm (12') ausgebildet ist, wobei der maximale Durchmesser der anderen, nicht als Schutzschirm (12') ausgebildeten Schirme (12") wenigstens 30 mm kleiner ist als der Innendurchmesser des Lichtbogenschutzrings (3), der Durchmesser der Schutzschirme (12') wenigstens 10 mm kleiner ist als der Innendurchmesser des Lichtbogenschutzrings (3) und der Durchmesser der Schutzschirme (12') wenigstens 20 mm größer ist als der maximale Durchmesser der anderen Schirme (12").

2. Hochspannungsisolator nach Anspruch 1,
**dadurch gekennzeichnet, dass**
der Durchmesser der Schutzschirme (12') wenigstens 17,5 mm und/oder höchstens um 42,5 mm kleiner ist als der Innendurchmesser des Lichtbogenschutzrings (3).

3. Hochspannungsisolator nach einem der vorhergehenden Ansprüche,
**dadurch gekennzeichnet, dass**
der Durchmesser der Schutzschirme (12') höchstens 40 mm größer ist als der maximale Durchmesser der anderen Schirme (12").

4. Hochspannungsisolator nach einem der vorhergehenden Ansprüche,
**dadurch gekennzeichnet, dass**
wenigstens zwei benachbarte andere Schirme (12) des Langstabisolators (10) unterschiedliche Ausladungen haben.

5. Hochspannungsisolator nach einem der vorhergehenden Ansprüche,
**dadurch gekennzeichnet, dass**
der Langstabisolator (10) wenigstens fünfzehn Schirme umfasst.

6. Hochspannungsisolator nach einem der vorhergehenden Ansprüche,
**dadurch gekennzeichnet, dass**
der Langstabisolator (10) aus Keramik oder glasfaserverstärktem Kunststoff ist.

## Claims

1. High-voltage insulator (1) comprising a long rod-type insulator (10) with a shaft (11) and at least ten circular shields (12) arranged thereon, an insulator cap (2) at the upper end of the long rod-type insulator (10) for fastening the high-voltage insulator (1) to a high-voltage mast, and an arc protection ring (3) which surrounds the insulator cap (2) or that portion of the long rod-type insulator (10) that is situated closest to the insulator cap (2),
**characterized in that**
the topmost shield (12) of the long rod-type insulator (10) that is situated closest to the insulator cap (2), the lowermost shield (12) that is situated furthest away from the insulator cap (2) at the upper end of the long rod-type insulator (10) and a shield (12) not located at an end of the long rod-type insulator (10) are each designed as a protective shield (12'), wherein the maximum diameter of the other shields (12") not designed as a protective shield (12') is at least 30 mm smaller than the inner diameter of the arc protection ring (3), the diameter of the protective shields (12') is at least 10 mm smaller than the inner diameter of the arc protection ring (3) and the diameter of the protective shields (12') is at least 20 mm larger than the maximum diameter of the other shields (12").

2. High-voltage insulator according to Claim 1,
**characterized in that**
the diameter of the protective shields (12') is at least 17.5 mm and/or at most 42.5 mm smaller than the inner diameter of the arc protection ring (3).

3. High-voltage insulator according to either of the preceding claims,
**characterized in that**
the diameter of the protective shields (12') is at most 40 mm larger than the maximum diameter of the other shields (12") .

4. High-voltage insulator according to one of the preceding claims,
**characterized in that**
at least two neighbouring other shields (12) of the long rod-type insulator (10) have different overhangs.

5. High-voltage insulator according to one of the preceding claims,
**characterized in that**
the long rod-type insulator (10) comprises at least fifteen shields.

6. High-voltage insulator according to one of the preceding claims,
**characterized in that**
the long rod-type insulator (10) is made of ceramic or glass-fibre reinforced plastic.

## Revendications

1. Isolateur à haute tension (1), comprenant un isolateur à long fût (10) pourvu d'une tige (11) et d'au moins dix écrans circulaires (12) disposés sur celle-ci, un capuchon d'isolateur (2) à l'extrémité supérieure de l'isolateur à long fût (10), destiné à fixer l'isolateur haute tension (1) à un pylône à haute tension, et un anneau de garde contre les arcs électriques (3) entourant le capuchon d'isolateur (2) ou la partie de l'isolateur à long fût (10) la plus proche du capuchon d'isolateur (2), **caractérisé en ce que** l'écran supérieur (12) de l'isolateur à long fût (10) le plus proche du capuchon d'isolateur (2), l'écran inférieur (12) le plus éloigné du capuchon d'isolateur (2) à l'extrémité supérieure de l'isolateur à long fût (10), ainsi qu'un écran (12) qui ne se trouve pas à une extrémité de l'isolateur à long fût (10) sont respectivement réalisés sous forme d'écrans de protection (12'), dans lequel le diamètre maximal des autres écrans (12"), qui ne sont pas réalisés sous forme d'écrans de protection (12'), est inférieur au minimum de 30 mm au diamètre intérieur de l'anneau de garde contre les arcs électriques (3), le diamètre des écrans de protection (12') est inférieur au minimum de 10 mm au diamètre intérieur de l'anneau de garde contre les arcs électriques (3), et le diamètre des écrans de protection (12') est supérieur au minimum de 20 mm au diamètre maximal des autres écrans (12").

2. Isolateur à haute tension selon la revendication 1, **caractérisé en ce que** le diamètre des écrans de protection (12') est inférieur au minimum de 17,5 mm et/ou au maximum de 42,5 mm au diamètre intérieur de l'anneau de garde contre les arcs électriques (3).

3. Isolateur à haute tension selon l'une quelconque des revendications précédentes, **caractérisé en ce que** le diamètre des écrans de protection (12') est supérieur au maximum de 40 mm au diamètre maximal des autres écrans (12") .

4. Isolateur à haute tension selon l'une quelconque des revendications précédentes, **caractérisé en ce qu'**au moins deux autres écrans (12) voisins de l'isolateur à long fût (10) présentent des portées différentes.

5. Isolateur à haute tension selon l'une quelconque des revendications précédentes, **caractérisé en ce que** l'isolateur à long fût (10) comprend au moins quinze écrans.

6. Isolateur à haute tension selon l'une quelconque des revendications précédentes, **caractérisé en ce que** l'isolateur à long fût (10) est composé de céramique ou de matière plastique renforcée fibres de verre.
